# FASCICULE DE BREVET EUROPEEN

(11) **EP 0 949 846 B1**
(45) Date de publication et mention de la délivrance du brevet: **15.08.2007**
(21) Numéro de dépôt: 99400854.8
(22) Date de dépôt: 08.04.1999
(51) Int. Cl.: H05B 3/48, H05B 3/82

(54) **Thermoplongeur pouvant être utilisé dans un radiateur de chauffage à circulation d'eau**
Tauchheizkörper zur Benutzung in Heizkörpern von Heisswasserkreislaufheizungen
Immersion heater for use in radiators of a heating system with hot water circulation

(30) Priorité: 09.04.1998 FR 9804485
(43) Date de publication de la demande: 13.10.1999
(73) Titulaire: ZT, 91031 Courcouronnes (FR)
(72) Inventeur: Seba, Michel, 02100 Saint Quentin (FR); Chuop Leak, Nirong, 02100 Saint Quentin (FR)
(74) Mandataire: Thinat, Michel

(56) Documents cités:
- EP-A- 0 317 435
- WO-A-85/00084
- FR-A- 2 623 357
- GB-A- 2 244 898

## Description

La présente invention concerne un dispositif formant thermoplongeur pouvant être utilisé notamment dans un radiateur de chauffage à circulation d'eau.

On connaît un dispositif formant thermoplongeur comprenant un collecteur fermé de façon étanche à ses deux extrémités et contenant un liquide caloporteur à chauffer et, logée dans le collecteur en baignant dans le liquide caloporteur, une cartouche chauffante à résistance électrique chauffante noyée dans la cartouche en étant isolée électriquement de celle-ci. Plus précisément, la cartouche chauffante comprend un corps tubulaire cylindrique métallique, par exemple en acier, dans lequel est compactée de la magnésie isolant la résistance électrique du tube de la cartouche.

Cependant, ce dispositif connu a pour inconvénient majeur de ne pas assurer une sécurité parfaite du point de vue isolation électrique car la résistance électrique interne de la cartouche chauffante peut accidentellement venir en contact avec la paroi interne du tube métallique de la cartouche, par exemple à cause d'un effritement de la magnésie dû à un défaut de compactage de celle-ci ou d'une fissure du tube de la cartouche à travers laquelle peut pénétrer le fluide caloporteur pour désagréger la magnésie compactée, de sorte que le courant de court-circuit arrivant jusqu'au collecteur métallique peut provoquer des décharges électriques à l'usager lorsque le dispositif est intégré dans un radiateur de chauffage métallique à circulation d'eau.

Pour améliorer le degré de sécurité d'un tel dispositif thermoplongeur, on a proposé de réaliser la cartouche chauffante en deux tubes métalliques cylindriques concentriques, isolés électriquement l'un de l'autre par de la magnésie compactée, le tube interne comportant la résistance électrique de chauffage noyée dans de la magnésie compactée pour l'isoler du tube interne. Un tel dispositif est connu par exemple du document EP-A-0317435.

Cependant, si cette cartouche chauffante à double isolation assure le degré souhaité de sécurité, elle est très coûteuse à réaliser puisqu'elle nécessite non seulement les deux tubes concentriques interne et externe, mais également de compacter de la magnésie dans le tube interne pour noyer la résistance électrique et entre les deux tubes interne et externe pour les isoler l'un de l'autre.

La présente invention a pour but d'éliminer les inconvénients des dispositifs ci-dessus connus en proposant un dispositif formant thermoplongeur comprenant un collecteur en forme de tube fermé de façon étanche à ses deux extrémités et contenant un liquide caloporteur à chauffer et, logée dans le collecteur en baignant dans le liquide caloporteur, une cartouche chauffante à résistance électrique interne chauffante interne noyée dans la cartouche en étant isolée électriquement de celle-ci et qui est caractérisé en ce que le liquide caloporteur est électriquement isolant.

Le liquide caloporteur est de l'huile minérale, de préférence du type paraffinique à haut indice de viscosité.

La cartouche chauffante est fixée dans le collecteur sensiblement coaxialement à celui-ci en étant portée à l'une de ses extrémités par un manchon de support fixé à travers l'une des parois d'extrémité du collecteur.

Avantageusement, le manchon de support de la cartouche est en matériau isolant et comprend une partie cylindrique filetée extérieurement s'engageant dans un trou taraudé correspondant de la paroi d'extrémité du collecteur et une collerette venant en appui sur la face externe de la paroi d'extrémité en position de blocage du manchon dans la paroi d'extrémité.

Selon une variante de réalisation, le manchon de support de la cartouche est en matériau métallique et comprend une partie cylindrique filetée extérieurement s'engageant dans un trou taraudé correspondant d'un autre manchon en matériau isolant formant également écrou de fixation du manchon à la paroi d'extrémité métallique du collecteur et une collerette venant en appui sur l'autre manchon en position de blocage du manchon dans l'autre manchon.

De préférence, la cartouche chauffante est fixée au manchon de support par soudage ou par collage.

La cartouche chauffante comprend un tube cylindrique contenant de la magnésie compactée dans laquelle est noyée la résistance électrique chauffante dont les deux extrémités sont reliées respectivement à deux fils conducteurs d'alimentation traversant le manchon de support en faisant saillie à l'extérieur de celui-ci.

La cartouche chauffante comprend une ou plusieurs bagues en matériau électriquement isolant emmanchée à force sur le tube de la cartouche.

L'extrémité libre de la cartouche est recouverte d'un capuchon en matériau électriquement isolant.

Le tube de la cartouche chauffante et le collecteur sont métalliques, par exemple en acier.

Selon une variante, le tube de la cartouche chauffante est en un matériau électriquement isolant, par exemple en céramique.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
La figure 1 est une vue en coupe longitudinale du dispositif formant thermoplongeur de l'invention.
La figure 2 est une vue en coupe suivant la ligne II-II de la figure 1.
La figure 3 est une vue en coupe longitudinale d'une variante de réalisation du dispositif de l'invention.

Le dispositif formant thermoplongeur va être décrit dans l'application à un radiateur de chauffage à circulation d'eau dans lequel il est intégré pour chauffer l'eau circulant, mais il est bien entendu qu'il peut être utilisé pour d'autres applications différentes nécessitant le chauffage d'un liquide ou d'un fluide.

En se reportant aux figures 1 et 2, le dispositif formant thermoplongeur comprend un collecteur 1 en forme de tube cylindrique métallique fermé de façon étanche à ses deux extrémités et contenant un liquide caloporteur à chauffer 2.

Le dispositif comprend en outre, logé dans le collecteur 1 en baignant dans le liquide caloporteur 2, une cartouche chauffante 3 permettant de chauffer le liquide caloporteur 2 et constituée par un tube cylindrique métallique 4 dans lequel se trouve une résistance électrique interne chauffante 5 noyée dans de la magnésie M compactée dans le tube 4 afin d'isoler électriquement la résistance 5 du tube 4. La résistance 5 est constituée d'un fil conducteur enroulé en spirale à spires jointives et a sensiblement la forme d'un U allongé de façon que ces deux extrémités libres sortant du tube 4 soient reliées respectivement à deux fils conducteurs externes d'alimentation 6.

Selon l'invention, le liquide caloporteur 2 est électriquement isolant et est de préférence constitué par de l'huile minérale, de préférence du type paraffinique à haut indice de viscosité. A titre d'exemple, l'huile minérale est celle de la Société SHELL commercialisée sous la dénomination « SHELLFLEX » type 110 FC.

La cartouche chauffante 3 est fixée dans le collecteur 1 sensiblement coaxialement à celui-ci en ayant l'une de ses extrémités libre flottante et son extrémité opposée solidaire d'un manchon de support 7 réalisé en un matériau électriquement isolant fixé à travers l'une la des parcis d'extrémité du collecteur 1. Comme représenté en figure 1, le manchon de support 7 comprend une partie cylindrique 7a filetée extérieurement pour s'engager dans un trou taraudé correspondant 1b traversant la paroi d'extrémité 1a du collecteur 1 et une partie formant collerette 7b venant en appui sur la face externe de la paroi d'extrémité la lorsque le manchon de support 7 est bloqué par vissage dans la paroi la. Le manchon de support 7 comprend en outre une extrémité cylindrique 7c dans laquelle est solidarisée, par soudage ou par collage, l'extrémité correspondante de la cartouche chauffante 3. Les fils d'alimentation 6 reliés aux deux extrémités de la résistance chauffante 5 traversent un percage interne du manchon de support 7 pour faire saillie à l'extérieur du collecteur 1.

La cartouche chauffante 3 comprend une ou plusieurs bagues 8, dans le cas présent au nombre de deux, réalisées en un matériau électriquement isolant et fixées sur le tube 4 de la cartouche 3 en étant emmanchées à force sur celui-ci à une distance éloignée l'une de l'autre. Le cas échéant, l'extrémité libre de la cartouche chauffante 3 peut être recouverte d'un capuchon (non représenté) en matériau électriquement isolant. Les bagues 8 et ce capuchon permettent d'éviter un contact électrique accidentel entre le tube 4 et le collecteur 1. Bien entendu, les bagues 8 et le capuchon sont réalisés en une matière permettant également de résister aux températures de fonctionnement de la cartouche chauffante 3.

L'invention ci-dessus décrite permet ainsi de réaliser un thermoplongeur constitué par une cartouche chauffante connue en soi comme décrit au début de la description et présentant des caractéristiques d'isolation électrique extrêmement élevées assurant, grâce au liquide caloporteur isolant, un degré très élevé de sécurité d'usagers, notamment lorsque le thermoplongeur est utilisé dans un radiateur de chauffage à circulation d'eau.

Diverses modifications peuvent être apportées au dispositif thermoplongeur sans sortir du cadre de la présente invention. Ainsi, le manchon de support 7, au lieu d'être réalisé en un matériau électriquement isolant peut être réalisé en matériau métallique revêtu de matière isolante. La figure 3 représente le manchon 7 en matériau métallique de structure identique à celle du manchon 7 de la figure 1 et dont la partie cylindrique filetée extérieurement 7a est engagée dans un trou taraudé correspondant 9a d'un autre manchon 9 en matériau électriquement isolant formant également écrou de fixation du manchon métallique 7 à la paroi d'extrémité métallique la du collecteur 1. Selon une autre variante de réalisation, le tube 4 de la cartouche chauffante 3, au lieu d'être métallique, peut être réalisé en matériau électriquement isolant, tel que par exemple de la céramique.

## Revendications

1. Dispositif formant thermoplongeur comprenant un collecteur (1) en forme de tube fermé de façon étanche à ses deux extrémités et contenant un liquide caloporteur à chauffer (2) et, logée dans le collecteur (1) en baignant dans le liquide caloporteur (2), une cartouche chauffante (3) à résistance électrique interne chauffante (5) noyée dans la cartouche (3) en étant isolée électriquement de celle-ci, **caractérisé en ce que** le liquide caloporteur (2) est électriquement isolant.

2. Dispositif selon la revendication 1, **caractérisé en ce que** le liquide caloporteur (2) est de l'huile minérale, de préférence du type paraffinique à haut indice de viscosité.

3. Dispositif selon la revendication 1 ou 2, **caractérisé en ce que** la cartouche chauffante (3) est fixée dans le collecteur (1) sensiblement coaxialement à celui-ci en étant portée à l'une de ses extrémités par un manchon de support (7) fixé à travers l'une (1a) des parois d'extrémité du collecteur (1).

4. Dispositif selon la revendication 3, **caractérisé en ce que** le manchon de support (7) de la cartouche (3) est en matériau électriquement isolant et comprend une partie cylindrique filetée extérieurement (7a) s'engageant dans un trou taraudé correspondant (1b) de la paroi d'extrémité (1a) du collecteur (1) et une collerette (7b) venant en appui sur la face externe de la paroi d'extrémité (1a) en position de blocage du manchon (7) dans la paroi d'extrémité (1a).

5. Dispositif selon la revendication 3, **caractérisé en ce que** le manchon de support (7) de la cartouche (3) est en matériau métallique et comprend une partie cylindrique filetée extérieurement (7a) s'engageant dans un trou taraudé correspondant (9a) d'un autre manchon (9) en matériau isolant formant également écrou de fixation du manchon (7) à la paroi d'extrémité métallique (1a) du collecteur (1) et une collerette (7b) venant en appui sur l'autre manchon (9) en position de blocage du manchon (7) dans l'autre manchon (9).

6. Dispositif selon l'une des revendications 3 à 5, **caractérisé en ce que** la cartouche chauffante (3) est fixée au manchon de support (7) par soudage ou par collage.

7. Dispositif selon l'une des revendications 3 à 6, **caractérisé en ce que** la cartouche chauffante (3) comprend un tube cylindrique (4) contenant de la magnésie compactée dans laquelle est noyée la résistance électrique chauffante (5) dont les deux extrémités sont reliées respectivement à deux fils conducteurs d'alimentation (6) traversant le manchon de support (7) en faisant saillie à l'extérieur de celui-ci.

8. Dispositif selon la revendication 7, **caractérisé en ce que** la cartouche chauffante (3) comprend une ou plusieurs bagues (8) en matériau électriquement isolant emmanchées à force sur le tube (4) de la cartouche (3).

9. Dispositif selon la revendication 7 ou 8, **caractérisé en ce que** l'extrémité libre de la cartouche chauffante (3) est recouverte d'un capuchon en matériau électriquement isolant.

10. Dispositif selon l'une des revendications 7 à 9, **caractérisé en ce que** le tube (4) de la cartouche chauffante (3) et le collecteur (1) sont métalliques, par exemple en acier.

11. Dispositif selon l'une des revendications 7 à 9, **caractérisé en ce que** le tube (4) de la cartouche chauffante (3) est en un matériau électriquement isolant, par exemple en céramique.

12. Utilisation du dispositif thermoplongeur tel que défini aux revendications 1 à 11 dans un radiateur de chauffage à circulation d'eau.

## Claims

1. Device forming an immersion heater including a collector (1) in the form of a tube sealed at both its extremities and containing a heat transfer fluid for heating (2) and, housed within the collector (1) and immersed in the heat transfer fluid (2), a heating cartridge (3) with an internal electric heating resistor (5) embedded in the cartridge (3) being insulated electrically from the latter, **characterised in that** the heat transfer fluid (2) is electrically insulating.

2. Device according to claim 1, **characterised in that** the heat transfer fluid (2) is mineral oil, preferably a paraffin-type mineral oil with a high viscosity index.

3. Device according to claim 1 or claim 2, **characterised in that** the heating cartridge (3) is fixed inside the collector (1) approximately coaxially with the latter and being supported at one of its extremities by a support sleeve (7) fixed through one (1a) of the extremity walls of the collector (1).

4. Device according to claim 3, **characterised in that** the support sleeve (7) of the cartridge (3) is of an electrically insulating material and includes an externally-threaded cylindrical part (7a) fitting into a corresponding tapped hole (1b) in the extremity wall (1a) of the collector (1) and a flange (7b) resting against the external face of the extremity wall (1a) when the sleeve (7) is in the position in which it is locked into the extremity wall (1a).

5. Device according to claim 3, **characterised in that** support sleeve (7) of the cartridge (3) is of a metal material and includes an externally-threaded cylindrical part (7a) fitting into a corresponding tapped hole (9a) of another sleeve (9) of insulating material also forming a screw for fixing the sleeve (7) to the metallic extremity wall (1a) of the collector (1) and a flange (7b) resting against the other sleeve (9) when the sleeve (7) is in the position in which it is locked into the other sleeve (9).

6. Device according to any one of claims 3 to 5, **characterised in that** the heating cartridge (3) is fixed to the support sleeve (7) by soldering or by glueing.

7. Device according to any one of claims 3 to 6, **characterised in that** the heating cartridge (3) includes a cylindrical tube (4) containing compacted magnesium in which is embedded the electric heating resistor (5) whose two extremities are connected respectively to two power supply wires (6) passing through the support sleeve (7) and projecting outside the latter.

8. Device according to claim 7, **characterised in that** the heating cartridge (3) includes one or more rings (8) of an electrically insulating material force-fitted onto the tube (4) of the cartridge (3).

9. Device according to claim 7 or claim 8, **characterised in that** the free extremity of the heating cartridge (3) is covered by a cap of an electrically insulating material.

10. Device according to any one of claims 7 to 9, **characterised in that** the tube (4) of the heating cartridge (3) and the collector (1) are of metal, for example of steel.

11. Device according to any one of claims 7 to 9, **characterised in that** the tube (4) of the heating cartridge (3) is of an electrically insulating material, for example of ceramic material.

12. Use of the immersion heater device as specified in claims 1 to 11 in a radiator of a water circulation heating system.

## Patentansprüche

1. Tauchheizkörpervorrichtung mit einem Kollektor (1) in Form einer an ihren beiden Enden dicht verschlossenen Röhre, enthaltend eine zu erhitzende Wärmeübertragungsflüssigkeit (2) und eine im Kollektor (1) aufgenommene, mit der Wärmeübertragungsflüssigkeit (2) geflutete Heizpatrone (3) mit elektrischem Heizinnenwiderstand (5), der in der Patrone (3) versenkt ist, indem er elektrisch von dieser isoliert ist, **dadurch gekennzeichnet, dass** die Wärmeübertragungsflüssigkeit (2) elektrisch isolierend ist.

2. Vorrichtung nach Anspruch 1, **dadurch gekennzeichnet, dass** die Wärmeübertragungsflüssigkeit (2) Mineralöl, vorzugsweise vom Typ Paraffinöl mit hohem Viskositätsindex ist.

3. Vorrichtung nach Anspruch 1 oder 2, **dadurch gekennzeichnet, dass** die Heizpatrone (3) im Kollektor (1) im wesentlichen koaxial zu diesem befestigt ist und dabei an einem ihrer Enden von einer Traghülse (7) abgestützt wird, die durch eine (1a) der Stirnwände des Kollektors (1) hindurch befestigt ist.

4. Vorrichtung nach Anspruch 3, **dadurch gekennzeichnet, dass** die Traghülse (7) der Patrone (3) aus elektrisch isolierendem Material besteht und einen Zylinderabschnitt mit Außengewinde (7a) enthält, der in ein entsprechendes Gewindeloch (1 b) der Stirnwand (1a) des Kollektors eingreift, sowie einen Kragen (7b), der sich in der Stellung zum Sichern der Hülse (7) in der Stirnwand (1a) an die Außenseite der Stirnwand (1a) anlegt.

5. Vorrichtung nach Anspruch 3, **dadurch gekennzeichnet, dass** die Traghülse (7) der Patrone (3) aus einem metallischen Material besteht und einen Zylinderabschnitt mit Außengewinde (7a) enthält, der in ein entsprechendes Gewindeloch (9b) einer weiteren Hülse (9) aus Isoliermaterial eingreift, die auch eine Mutter zum Fixieren der Hülse (7) an der metallischen Stirnwand (1a) des Kollektors bildet, sowie einen Kragen (7b), der sich in der Stellung zum Sichern der Hülse (7) in der weiteren Hülse (9) an die weitere Hülse (9) anlegt.

6. Vorrichtung nach einem der Ansprüche 3 bis 5, **dadurch gekennzeichnet, dass** die Heizpatrone (3) mittels Verschweißen oder Verkleben an der Traghülse (7) befestigt ist.

7. Vorrichtung nach einem der Ansprüche 3 bis 6, **dadurch gekennzeichnet, dass** die Heizpatrone (3) eine Zylinderröhre (4) enthält, die verdichtete Magnesia enthält, worin der elektrische Heizwiderstand (5) versenkt ist, dessen beide Enden mit zwei jeweiligen leitfähigen Versorgungsdrähten (6) verbunden sind, welche sich durch die Traghülse (7) erstrecken, indem sie von dieser nach außen vorstehen.

8. Vorrichtung nach Anspruch 7, **dadurch gekennzeichnet, dass** die Heizpatrone (3) einen oder mehrere Ringe (8) aus elektrisch isolierendem Material enthält, die auf die Röhre (4) der Patrone (3) aufgepresst sind.

9. Vorrichtung nach Anspruch 7 oder 8, **dadurch gekennzeichnet, dass** das freie Ende der Heizpatrone (3) mit einer Kappe aus elektrisch isolierendem Material überdeckt ist.

10. Vorrichtung nach einem der Ansprüche 7 bis 9, **dadurch gekennzeichnet, dass** die Röhre (4) der Heizpatrone (3) und der Kollektor (1) aus Metall, beispielsweise aus Stahl bestehen.

11. Vorrichtung nach einem der Ansprüche 7 bis 9, **dadurch gekennzeichnet, dass** die Röhre (4) der Heizpatrone (3) aus einem elektrisch isolierenden Material, beispielsweise aus Keramik besteht.

12. Verwendung der Tauchheizkörpervorrichtung wie in Anspruch 1 bis 11 definiert bei einem Wasserumlaufheizkörper.
